# EUROPÄISCHE PATENTSCHRIFT

(11) **EP 3 685 684 B1**
(45) Veröffentlichungstag und Bekanntmachung des Hinweises auf die Patenterteilung: **29.03.2023**
(21) Anmeldenummer: 20153317.1
(22) Anmeldetag: 23.01.2020
(51) Int. Cl.: A24C 5/47

(54) **HERSTELLUNG VON STABFÖRMIGEN RAUCHPRODUKTEN**
THE PREPARATION OF ROD-LIKE SMOKING PRODUCTS
FABRICATION D'ARTICLES À FUMER EN FORME DE TIGE

(30) Priorität: 28.01.2019 DE 102019101988
(43) Veröffentlichungstag der Anmeldung: 29.07.2020
(73) Patentinhaber: Körber Technologies GmbH, 21033 Hamburg (DE)
(72) Erfinder: BRASSE, Volkhardt, 20251 Hamburg (DE); WOLFF, Bastian, 21039 Hamburg (DE); MAIWALD, Berthold, 21493 Schwarzenbek (DE)
(74) Vertreter: Seemann & Partner Patentanwälte mbB

(56) Entgegenhaltungen:
- EP-A1- 1 493 340
- EP-A1- 1 493 341
- EP-A1- 1 702 523

## Beschreibung

Die Erfindung betrifft ein Verfahren zum Herstellen von stabförmigen Rauchprodukten an einer Trommelmaschine der Tabak verarbeitenden Industrie, wobei stabförmige Artikel der Tabak verarbeitenden Industrie in Aufnahmemulden von rotierenden Fördertrommeln einer Förderanordnung zum queraxialen Fördern von stabförmigen Artikeln queraxial hintereinander angeordnet werden und durch Rotation der Fördertrommel in queraxialer Förderrichtung gefördert werden.

In Maschinen der Tabak verarbeitenden Industrie, insbesondere Filteransetzmaschinen, werden Fördertrommeln eingesetzt, um Zigaretten, Filterstücke oder deren Komponenten zu transportieren. Unter dem Begriff "Komponenten" von den Zigaretten und Filterstäben werden im Sinne der Erfindung auch Elemente von alternativen Rauchprodukten, zum Beispiel als Elemente, verstanden.

Das Fördern der vorgenannten Gegenstände während der Herstellung von Zigaretten, Filtern sowie von alternativen Rauchprodukten wird bei modernen Produktionsmaschinen der Tabak verarbeitenden Industrie im Allgemeinen mittels Fördertrommeln durchgeführt, deren Mantelfläche zum Fördern von stabförmigen Gegenständen als stabförmige Komponenten (Zigaretten, Filterstäbe oder Filterstopfen, Filterzigaretten) mit Mulden zum Aufnehmen der Gegenstände versehen sind.

Während der Förderung werden diese Gegenstände der Tabak verarbeitenden Industrie von Saugluft auf den Fördertrommeln gehalten, die an entsprechenden Kanälen, meist Bohrungen, anliegt. Diese Kanäle sind im Allgemeinen in Reihen angeordnet, deren Längen den Abmessungen der zu transportierenden Gegenstände quer zur Transportrichtung entsprechen.

In Filteransetzmaschinen sowie Multifiltersegmentherstellungsmaschinen werden auf den Fördertrommeln stabförmige Artikel, wie z.B. Tabakstöcke oder Filterstopfen bzw. Filterstäbe, queraxial in Aufnahmemulden der Fördertrommeln gefördert. Hierbei sind die Aufnahmemulden in vorbestimmten Teilungsabständen auf der Umfangsfläche der Fördertrommel angeordnet.

Unter einer Filteransetzmaschine wird eine Vorrichtung zur Herstellung von Filterzigaretten mit Mitteln zur Aufnahme von Tabakstöcken doppelter Länge, mit Mitteln zum Zerschneiden dieser doppelt langen Tabakstöcke in Tabakstöcke einfacher Länge, mit Mitteln zum Einbringen von Filterstopfen doppelter Länge zwischen die Tabakstöcke einfacher Länge, mit Mitteln zum Verbinden der doppelt langen Filterstopfen mit den beiden Tabakstöcken einfacher Länge durch Umhüllen mit einem Belagpapierblättchen, das mittels einer Schneideinrichtung von einem zugeführten Belagpapierstreifen abgetrennt wird, mit Mitteln zum Ausführen eines Trennschnittes durch den doppelt langen Filterstopfen, so dass Filterzigaretten normaler Gebrauchslänge entstehen, verstanden. Bei einer einbahnigen Filteransetzmaschine wird eine Folge von queraxial hintereinander angeordneten und transportierten Tabakstock-Filterstopfen-Tabakstock-Gruppen als einbahniger Materialstrom einer Belageinrichtung zugeführt.

Beispielsweise ist in EP 1 213 105 B1 eine Filteransetzmaschine offenbart.

In EP 1 493 340 A1 ist ein Verfahren zur Herstellung von Filterzigaretten beschrieben, wobei vor der Bildung von doppeltlangen Filterzigaretten durch Einlegen von doppeltlangen Filterstopfen zwischen zwei voneinander längsaxial beabstandeten Tabakstöcken der queraxiale Abstand der doppeltlangen Tabakstöcke verkürzt wird. Nach der Bildung der einreihig gebildeten Tabakstock-Filterstopfen-Tabakstock-Gruppen werden zwei Massenströme gebildet, wodurch der queraxiale Abstand der jeweiligen Artikelgruppen durch die versetzte Anordnung der Artikel auf doppeltbreiten Fördertrommeln vergrößert wird.

Ferner offenbart EP 1 702 523 A1 ein Verfahren zur Herstellung von Filterzigaretten, wobei vor dem Einbringen der Filterstopfen zwischen zwei längsaxial beabstandeten Tabakstöcken der queraxiale Abstand auf einen queraxialen Abstand verändert wird, der geringer als die Länge des anschließenden angehefteten Verbindungsblättchens ist. Insbesondere wird bei der Veränderung des queraxialen Abstands dieser verkleinert.

Außerdem ist in EP 1 493 341 A1 ein Verfahren zur Herstellung von Filterzigaretten beschrieben, wobei bei der Übergabe von einer Fördertrommel an eine nachfolgende Fördertrommel der queraxiale Abstand zwischen hintereinander angeordneten Tabakstöcken bzw. Zigarettenstäben verringert wird. Anschließend werden die stabförmigen Artikel mit dem verringerten Abstand auf den nachfolgenden Fördertrommeln weitergefördert.

Die Aufgabe der Erfindung besteht darin, eine produktschonende Förderung von mehrfach geschnittenen oder zu schneidenden stabförmigen Artikeln zu ermöglichen.

Die Aufgabe wird gelöst durch ein Verfahren zum Herstellen von stabförmigen Rauchprodukten an einer Trommelmaschine der Tabak verarbeitenden Industrie, wobei stabförmige Artikel der Tabak verarbeitenden Industrie in Aufnahmemulden von rotierenden Fördertrommeln einer Förderanordnung zum queraxialen Fördern von stabförmigen Artikeln queraxial hintereinander angeordnet werden und durch Rotation der Fördertrommel in queraxialer Förderrichtung gefördert werden, und wobei die stabförmigen Artikel im jeweiligen Übergabebereich zwischen zwei Fördertrommeln von einer Artikel abgebenden Fördertrommel an eine Artikel aufnehmende Fördertrommel übergeben werden, wobei die stabförmigen Artikel in einem ersten Förderabschnitt auf wenigstens einer Fördertrommel queraxial mit einem ersten konstanten queraxialen Abstand zwischen den stabförmigen Artikeln gefördert werden, wobei die im ersten Förderabschnitt queraxial geförderten stabförmigen Artikel anschließend in einem mit einer ersten Schneideinrichtung ausgebildeten zweiten Förderabschnitt gefördert werden, wobei bei oder nach der Übergabe der stabförmigen Artikel von dem ersten Förderabschnitt an den zweiten Förderabschnitt der queraxiale Abstand zwischen den stabförmigen Artikeln vergrößert oder verkleinert wird, wobei im zweiten Förderabschnitt die stabförmigen Artikel mittels der ersten Schneideinrichtung des zweiten Förderabschnitts in mehrere, insbesondere zwei oder drei, Artikelstabsegmente geschnitten werden und nach dem Schneiden der stabförmigen Artikel in Artikelstabsegmente die Artikelstabsegmente im zweiten Förderabschnitt zu einer, vorzugsweise einreihigen, Reihe von queraxial hintereinander angeordneten Artikelstabsegmenten gebildet werden, wobei der queraxiale konstante Abstand der Artikelstabsegmente der gebildeten Reihe von Artikelstabsegmenten einem Teil oder Bruchteil des queraxialen Abstands der im zweiten Förderabschnitt geförderten stabförmigen Artikel entspricht, wobei der queraxiale Abstand der Artikelstabsegmente der gebildeten Reihe im zweiten Förderabschnitt bestimmt ist durch das Produkt des queraxialen Abstands der stabförmigen Artikel im zweiten Förderabschnitt multipliziert mit dem Kehrwert der Anzahl der aus den stabförmigen Artikeln jeweils geschnittenen Artikelstabsegmente, und wobei anschließend die, vorzugsweise einreihig, queraxial hintereinander angeordneten Artikelstabsegmente vom zweiten Förderabschnitt an einen dritten mit einer zweiten Schneideinrichtung ausgebildeten Förderabschnitt übergeben werden, wobei im dritten Förderabschnitt die Artikelstabsegmente jeweils in mehrere, insbesondere zwei, Artikelstabsegmentstücke, vorzugsweise mittig, geschnitten werden, wobei im dritten Förderabschnitt die Artikelstabsegmente und die Artikelstabsegmentstücke mit einem konstanten queraxialen Abstand gefördert werden, der dem queraxialen Abstand der Artikelstabsegmente der gebildeten, vorzugsweise einreihigen, Reihe von Artikelstabsegmenten im zweiten Förderabschnitt entspricht, und anschließend die Artikelstabsegmentstücke mit demselben konstanten queraxialen Abstand zu einer Zuführeinrichtung zum Zuführen von Rauchartikelkomponenten zu den von den Fördertrommeln geförderten Artikelstabsegmentstücken gefördert werden.

Die Erfindung beruht auf dem Gedanken, dass bei oder nach der Übergabe von stabförmigen Artikeln von einer Fördertrommel des ersten Förderabschnitts zu einer Fördertrommel des zweiten Förderabschnitts die stabförmigen Artikel in ihrer Bahngeschwindigkeit abgebremst oder beschleunigt werden und nach der Übergabe die stabförmigen Artikel sowie die aus den stabförmigen Artikeln gebildeten Artikelstabsegmente und auch die aus den Artikelstabsegmenten gebildeten Artikelstabsegmentstücke mit derselben Bahngeschwindigkeit im zweiten Förderabschnitt und im dritten Förderabschnitt gefördert werden. Hierbei sind die Bahngeschwindigkeiten der stabförmigen Artikel, der Artikelstabsegmente und Artikelstabsegmentstücke während ihrer Förderung im zweiten Förderabschnitt und dritten Förderabschnitt gleich bzw. konstant. Dadurch ergibt sich bezogen auf die Förderrichtung der stabförmigen Artikel, der Artikelstabsegmente und der Artikelstabsegmentstücke vor der Zuführung von weiteren Rauchartikelkomponenten zu den Artikelstabsegmentstücken eine produktschonende Förderung der entsprechenden stabförmigen Artikel, der Artikelstabsegmente und der Artikelstabsegmentstücke im zweiten Förderabschnitt und im dritten Förderabschnitt der Förderanordnung.

Hierbei werden zur Herstellung von stabförmigen Rauchprodukten an einer mit der Förderanordnung ausgebildeten Trommelmaschine beispielsweise von einer Strangmaschine oder Strangherstellungsmaschine mehrfachlange Artikelstäbe als Produkte der Strangmaschine übernommen. Dabei werden insbesondere ausgangsseitig der Strangmaschine die mehrfachlangen Artikelstäbe in längsaxialer Richtung gefördert und mittels einer Überführungsvorrichtung an eine oder die Fördertrommel des ersten Förderabschnitts übergeben. Mittels der stromaufwärtigen Überführungsvorrichtung werden die von der Strangmaschine hergestellten mehrfachlangen Artikelstäbe als stabförmige Artikel von einer längsaxialen Förderung in eine queraxiale Förderung an der Förderanordnung überführt. Beispielsweise ist die Überführungsvorrichtung als Spinne oder Einstoßtrommel ausgebildet.

Während der queraxialen Förderung der stabförmigen Artikel im ersten Förderabschnitt werden diese mit einem ersten queraxialen Abstand zueinander gefördert. Nach oder bei der Übergabe der stabförmigen Artikel einer Fördertrommel des ersten Förderabschnitts an eine nachfolgende Fördertrommel des zweiten Förderabschnitts wird der queraxiale Abstand zwischen den übergebenen stabförmigen Artikeln geändert. Im zweiten Förderabschnitt werden somit die stabförmigen Artikel mit einem zweiten queraxialen Abstand gefördert, der sich vom ersten queraxialen Abstand der stabförmigen Artikel während ihrer Förderung im ersten Förderabschnitt unterscheidet.

Im zweiten Förderabschnitt ist eine erste Schneideinrichtung an einer ersten Schneidtrommel, auf der die stabförmigen Artikel gefördert werden, vorgesehen, um die stabförmigen Artikel in mehrere Artikelstabsegmente zu schneiden. Beispielsweise weist die Schneideinrichtung hierzu ein oder zwei oder weitere Schneidmesser auf, um die mehrfach langen stabförmigen Artikel zu schneiden. Weist die erste Schneideinrichtung ein Schneidmesser auf, so werden die stabförmigen Artikel jeweils in zwei Artikelstabsegmente geschnitten. Weist die erste Schneideinrichtung zwei Schneidmesser auf, so werden die stabförmigen Artikel jeweils in drei Artikelstabsegmente geschnitten.

Im Rahmen der Erfindung ist vorgesehen, dass im zweiten Förderabschnitt nach dem Schneiden der stabförmigen Artikel in Artikelstabsegmente die Artikelstabsegmente zu einer Reihe von hintereinander angeordneten Artikelstabsegmenten gebildet werden. Hierbei ist es weiter vorgesehen, dass nach dem Schneiden die Reihe der queraxial hintereinander angeordneten Artikelstabsegmente, die vereinzelt in den Aufnahmemulden der Fördertrommel(n) gefördert werden, in den Aufnahmemulden gestaffelt versetzt sind oder einreihig, d. h. ohne längsaxialen Versatz zueinander, in den Aufnahmemulden der Fördertrommel(n) angeordnet sind.

Insbesondere werden die stabförmigen Artikel in gleich lange Artikelstabsegmente mittels der ersten Schneideinrichtung im zweiten Förderabschnitt geschnitten. Außerdem werden vorzugsweise die Artikelstabsegmente im dritten Förderabschnitt in gleich lange Artikelstabsegmentstücke mittels der zweiten Schneideinrichtung geschnitten.

Der queraxiale Abstand der geschnittenen Artikelstabsegmente, die vom zweiten Förderabschnitt der Förderanordnung an den dritten Förderabschnitt übergeben werden, im zweiten Förderabschnitt entspricht hierbei dem Produkt aus dem Kehrwert der Anzahl der aus dem jeweils stabförmigen Artikel geschnittenen Artikelstabsegmente und dem queraxialen Abstand der stabförmigen Artikel im zweiten Förderabschnitt vor dem Schneiden. Werden beispielsweise aus den stabförmigen Artikeln jeweils zwei Artikelstabsegmente erhalten, so beträgt der queraxiale Abstand der Artikelstabsegmente, die ausgangsseitig des zweiten Förderabschnitts an den dritten Förderabschnitt übergeben werden, in den Aufnahmemulden der Fördertrommel(n) der Hälfte des queraxialen Abstands der stabförmigen Artikel im zweiten Förderabschnitt. Im Falle, dass im zweiten Förderabschnitt aus den stabförmigen Artikeln jeweils drei Artikelstabsegmente erhalten werden, beträgt der queraxiale Abstand der an den dritten Förderabschnitt abzugebenden Artikelstabsegmente in den Aufnahmemulden der Fördertrommel(n) einem Drittel des queraxialen Abstands der stabförmigen Artikel im zweiten Förderabschnitt.

Im Rahmen der Erfindung kann der erste Förderabschnitt ausschließlich eine Fördertrommel oder mehrere Fördertrommeln aufweisen, wobei im ersten Förderabschnitt die stabförmigen Artikel mit einem ersten, konstanten queraxialen Abstand in den Aufnahmemulden der Fördertrommel(n) queraxial gefördert werden. Darüber hinaus weist der zweite Förderabschnitt mehrere Fördertrommeln auf, wobei eine Fördertrommel hierbei als Schneidtrommel ausgebildet ist. Darüber hinaus kann der zweite Förderabschnitt weitere Fördertrommeln, wie zum Beispiel wenigstens eine Staffeltrommel, wenigstens eine Schiebetrommel, wenigstens eine Transfertrommel oder dergleichen aufweisen. Außerdem kann der dritte Förderabschnitt der Förderanordnung neben einer Schneidtrommel mit einer daran angeordneten Schneideinrichtung weitere Fördertrommeln aufweisen.

Außerdem werden vorzugsweise im dritten Förderabschnitt die aus den Artikelstabsegmenten jeweils geschnittenen Gruppen mit Artikelstabsegmentstücken mit einem queraxialen Abstand im dritten Förderabschnitt gefördert, der dem queraxialen Abstand der Artikelstabsegmente, die im dritten Förderabschnitt vor dem Schneiden mittels der Schneideinrichtung gefördert werden, entspricht.

Insbesondere weisen die erste Schneidtrommel des zweiten Förderabschnitts und die zweite Schneidtrommel des dritten Förderabschnitts denselben Teilungsabstand zwischen den Aufnahmemulden auf.

Im Rahmen der Erfindung ist weiterhin vorgesehen, dass, bezogen auf die Förderrichtung der stabförmigen Produkte wie zum Beispiel der stabförmigen Artikel, der Artikelstabsegmente und der Artikelstabsegmentstücke, erst nach der zweiten Schneidtrommel des dritten Förderabschnitts über eine Zuführeinrichtung stabförmige Segmente, wie zum Beispiel Filtersegmente oder dergleichen, an die geschnittenen Artikelstabsegmentstücke angelegt werden, so dass daraus Artikelgruppen gebildet werden, die anschließend mit einem Umhüllungsmaterialstreifen umhüllt oder geschnitten werden. Dabei kann es vorgesehen sein, dass nach dem dritten Förderabschnitt zwischen zwei längsaxial beabstandete Artikelstabsegmente auf einer Zusammenstelltrommel entsprechende Filtersegmente oder andere Rauchartikelsegmente eingelegt werden und diese anschließend mittels eines Umhüllungsmaterialstreifens umhüllt werden, so dass nachfolgend durch einen mittigen Schnitt durch die jeweils gebildeten Rauchartikelgruppen stabförmige Rauchprodukte einfacher Gebrauchslänge entstehen, die gegebenenfalls anschließend weiterverarbeitet werden. Dadurch ist es möglich, auch kurze stabförmige Produkte, wie zum Beispiel Heat-Not-Burn-Produkte, mit beispielsweise einer Produktlänge von 40 bis 65 mm an einer Trommelmaschine bzw. Filteransetzmaschine herzustellen.

In einer vorteilhaften Ausführungsform des Verfahrens ist vorgesehen, dass im zweiten Förderabschnitt die stabförmigen Artikel jeweils in drei Artikelstabsegmente geschnitten werden und die queraxial hintereinander angeordneten Artikelstabsegmente der gebildeten Reihe mit einem queraxialen Abstand gefördert werden, der einem Drittel des queraxialen Abstands der im zweiten Förderabschnitt geförderten stabförmigen Artikel vor dem Schneiden durch die erste Schneideinrichtung des zweiten Förderabschnitts entspricht, oder im zweiten Förderabschnitt die stabförmigen Artikel jeweils in zwei Artikelstabsegmente geschnitten werden und die queraxial hintereinander angeordneten Artikelstabsegmente der gebildeten Reihe mit einem queraxialen Abstand gefördert werden, der der Hälfte des queraxialen Abstands der im zweiten Förderabschnitt geförderten stabförmigen Artikel vor dem Schneiden durch die erste Schneideinrichtung des zweiten Förderabschnitts entspricht.

Darüber hinaus zeichnet sich eine Weiterbildung des Verfahrens dadurch aus, dass im zweiten Förderabschnitt die stabförmigen Artikel auf einer Schneidtrommel mittels der ersten Schneideinrichtung jeweils in Gruppen von Artikelstabsegmenten geschnitten werden, wobei die Gruppen von Artikelstabsegmenten auf der Schneidtrommel des zweiten Förderabschnitts mit dem gleichen queraxialen Abstand, der dem queraxialen Abstand der stabförmigen Artikel vor dem Schneiden im zweiten Förderabschnitt entspricht, gefördert werden und anschließend die Gruppen von Artikelstabsegmenten an eine nachfolgende Fördertrommel des zweiten Förderabschnitts übergeben werden, wobei bezogen auf die Förderrichtung der Artikelstabsegmente an der Fördertrommel eine erste Rückführversetztrommel und eine zweite Rückführversetztrommel angeordnet sind, wobei bezogen auf die Förderrichtung der Gruppen von Artikelstabsegmenten von der Fördertrommel an die erste Rückführversetztrommel jeweils ein erstes Artikelstabsegment der Gruppe von Artikelstabsegmenten übergeben wird und das jeweils von der ersten Rückführversetztrommel zur Fördertrommel zurückgeführte Artikelstabsegment in eine freie Aufnahmemulde der Fördertrommel abgegeben wird und anschließend von der Fördertrommel an die zweite Rückführversetztrommel jeweils ein zweites Artikelstabsegment der Gruppe von Artikelstabsegmenten übergeben wird und das jeweils von der zweiten Rückführversetztrommel zur Fördertrommel zurückgeförderte Artikelstabsegment in eine freie Aufnahmemulde der Fördertrommel übergeben wird, wobei nach der Anordnung der von der ersten Rückführversetztrommel und der zweiten Rückführversetztrommel geförderten Artikelstabsegmente in freie Aufnahmemulden der Fördertrommel die Artikelstabsegmente auf der Fördertrommel vereinzelt und bezogen auf die Förderrichtung queraxial hintereinander und im gleichen queraxialen Abstand in den Aufnahmemulden der Fördertrommel angeordnet sind, wobei der queraxiale konstante Abstand der Artikelstabsegmente der queraxial hintereinander angeordneten Artikelstabsegmente dem Teil oder Bruchteil des queraxialen Abstands der im zweiten Förderabschnitt geförderten stabförmigen Artikel entspricht.

Hierbei ist die Fördertrommel mit der daran angeordneten ersten Rückführversetztrommel und mit der daran angeordneten zweiten Rückführversetztrommel in Förderrichtung der Artikelstabsegmente nach der ersten Schneideinrichtung im zweiten Förderabschnitt angeordnet. Hierbei werden die geschnittenen Gruppen von Artikelstabsegmenten von einer Schneidtrommel mit der ersten Schneideinrichtung an die Fördertrommel mit den beiden Rückführversetztrommeln übergeben oder zu dieser gefördert. Mittels der Fördertrommel und den beiden Rückführversetztrommeln werden die einzelnen Artikelstabsegmente der Gruppen der Artikelstabsegmente vereinzelt und in queraxialer Richtung hintereinander angeordnet, wobei die Artikelstabsegmente in den Aufnahmemulden der Fördertrommel angeordnet werden. Nach der Vereinzelung und Anordnung bzw. Umordnung der Artikelstabsegmente in den Aufnahmemulden der Fördertrommeln weisen die Artikelstabsegmente einen queraxialen Abstand auf, der bestimmt ist durch das Produkt des queraxialen Abstands der stabförmigen Artikel im zweiten Förderabschnitt (vor dem Schneiden) multipliziert mit dem Kehrwert der Anzahl der aus den stabförmigen Artikeln jeweils geschnittenen Artikelstabsegmente bzw. der Anzahl der Artikelstabsegmente der Gruppe von Artikelstabsegmenten. Auf der Fördertrommel sind nach der Rückführung des Artikelstabsegments von der zweiten Rückführversetztrommel und vor der Übergabe der Artikelstabsegmente an eine nachfolgende Fördertrommel die Artikelstabsegmente in einer (einreihigen) Reihe queraxial hintereinander in den Aufnahmemulden der Fördertrommel angeordnet oder hintereinander und längsaxial versetzt, zum Beispiel in gestaffelter Weise, in den Aufnahmemulden angeordnet.

Vorzugsweise weist die Fördertrommel, an der die erste Rückführversetztrommel und die zweite Rückführversetztrommel angeordnet sind, Aufnahmemulden mit einem konstanten Teilungsabstand auf, der dem queraxialen Abstand der hintereinander angeordneten und vereinzelten Artikelstabsegmente entspricht. Auch die erste Rückführversetztrommel und die zweite Rückführversetztrommel weisen jeweils Aufnahmemulden mit dem gleichen Teilungsabstand auf, der dem Teilungsabstand der Aufnahmemulden der Fördertrommel entspricht. Vorzugsweise weist die Fördertrommel eine geradzahlige Anzahl an Aufnahmemulden auf.

Gemäß einem weiteren vorteilhaften Aspekt der Erfindung ist vorgesehen, dass die oder alle Fördertrommeln im ersten Förderabschnitt und im zweiten Förderabschnitt und im dritten Förderabschnitt, ausgenommen hiervon die erste Rückführversetztrommel und die zweite Rückführversetztrommel, eine geradzahlige Anzahl von Aufnahmemulden aufweisen.

Unter Teilungsabstand wird bei Fördertrommeln der queraxiale Abstand der Aufnahmemulden verstanden, in denen die Rauchartikelgruppen angeordnet oder transportiert werden. Der (queraxiale) Abstand wird dabei vom Muldenmittelpunkt der Aufnahmemulde zum darauffolgenden Muldenmittelpunkt der benachbarten Aufnahmemulde des auf der Oberfläche die stabförmigen Rauchartikel(gruppen) transportierenden Muldenförderers oder von Muldengrund zu Muldengrund bei z.B. einer prismenförmigen Aufnahmemulde gemessen. Der Teilungsabstand bei einem Trommelförderer, auch als Fördertrommel bezeichnet, ist der queraxiale Abstand bzw. die Länge des (Kreis-)Bogens zwischen (benachbarten) Muldenmittelpunkten auf der Kreislinie, auf der die Muldenmittelpunkte bzw. Muldenmittelpunktsachsen der Mulden angeordnet sind.

Sind die vereinzelten Artikelstabsegmente nach der Vereinzelung der Gruppen beispielsweise in gestaffelter Weise in den Aufnahmemulden der Fördertrommel mittels der daran angeordneten Rückführversetztrommeln längsaxial versetzt und hintereinander angeordnet, ist es gemäß einer Weiterbildung des Verfahrens vorteilhaft, dass die vereinzelten und queraxial hintereinander angeordneten Artikelstabsegmente von der Fördertrommel nachfolgend an eine Schiebetrommel des zweiten Förderabschnitts übergeben werden und die Artikelstabsegmente auf der Schiebetrommel verschoben werden und derart ausgerichtet werden, dass eine einreihige Reihe von queraxial hintereinander angeordneten Artikelstabsegmenten auf der Schiebetrommel gebildet wird oder ist.

Wird auf der Fördertrommel mittels den daran angeordneten Rückführversetztrommeln eine einreihige Reihe von queraxial hintereinander in gleichmäßigen Abständen angeordneten Artikelstabsegmenten, die in den Aufnahmemulden der Fördertrommel vor deren Übergabe an eine nachfolgende Fördertrommel angeordnet sind, gebildet, zeichnet sich eine Ausgestaltung des Verfahrens dadurch aus, dass die Artikelstabsegmente während ihrer Förderung auf der ersten Rückführversetztrommel längsaxial verschoben werden und die Artikelstabsegmente während ihrer Förderung auf der zweiten Rückführversetztrommel längsaxial verschoben werden und nach Rückführung der längsaxial verschobenen Artikelstabsegmente von der ersten Rückführversetztrommel und von der zweiten Rückführversetztrommel die vereinzelten Artikelstabsegmente auf der Fördertrommel in einer einzigen Reihe queraxial hintereinander in den Aufnahmemulden der Fördertrommel ausgerichtet oder angeordnet sind.

Dazu ist in einer Ausführungsform des Verfahrens vorteilhafterweise vorgesehen, dass bei der Förderung von Gruppen mit jeweils drei Artikelstabsegmenten eine der beiden Rückführversetztrommeln eine Anzahl an Aufnahmemulden für die Artikelstabsegmente aufweist, die der Summe von einem ganzzahligen Vielfachen von 3 und der Zahl 1 (3×n + 1; n = 1, 2, 3, ...) entspricht, und die andere der beiden Rückführversetztrommeln eine Anzahl an Aufnahmemulden für die Artikelstabsegmente aufweist, die der Differenz von einem ganzzahligen Vielfachen von 3 und der Zahl 1 (3×m - 1; m = 1, 2, 3, ...) entspricht, oder bei der Förderung von Gruppen mit jeweils zwei Artikelstabsegmenten die erste Rückführversetztrommel eine ungerade Anzahl an Aufnahmemulden für die Artikelstabsegmente und die zweite Rückführversetztrommel eine ungerade Anzahl an Aufnahmemulden für die Artikelstabsegmente aufweisen.

Beispielsweise ist es dadurch möglich, dass bei der Förderung von Gruppen mit jeweils drei Artikelstabsegmenten die erste Rückführversetztrommel eine ungerade Anzahl an Aufnahmemulden für die Artikelstabsegmente und die zweite Rückführversetztrommel eine gerade Anzahl an Aufnahmemulden für die Artikelstabsegmente aufweisen oder dass bei der Förderung von Gruppen mit jeweils drei Artikelstabsegmenten die erste Rückführversetztrommel eine gerade Anzahl an Aufnahmemulden für die Artikelstabsegmente und die zweite Rückführversetztrommel eine ungerade Anzahl an Aufnahmemulden für die Artikelstabsegmente aufweisen.

Gemäß einem weiteren Aspekt zeichnet sich eine Weiterbildung des Verfahrens dadurch aus, dass einreihig queraxial hintereinander angeordneten Artikelstabsegmente im zweiten Förderabschnitt und/oder einreihig queraxial hintereinander angeordneten Artikelstabsegmente im dritten Förderabschnitt mittig in Bezug auf die Schneidebene der, vorzugsweise ausschließlich einen, Schneideinrichtung, insbesondere Schneidmesser, im dritten Förderabschnitt ausgerichtet werden oder sind. Insbesondere weist der dritte Förderabschnitt wenigstens eine Fördertrommel auf, die als Schneidtrommel ausgebildet ist und an der als Schneideinrichtung vorzugsweise ein Schneidmesser zum Schneiden der Artikelstabsegmente in Artikelstabsegmentstücke angeordnet ist. Darüber hinaus kann der dritte Förderabschnitt der Förderanordnung weitere Fördertrommeln aufweisen. Der zweite Förderabschnitt der Förderanordnung endet an der der Schneidtrommel stromaufwärts angeordneten Fördertrommel, auf der die an die Schneidtrommel abzugebenden Artikelstabsegmente in einer (einzigen) Reihe queraxial hintereinander gefördert werden.

Darüber hinaus ist im Rahmen der Erfindung vorgesehen, dass bei der Übergabe der einreihig und queraxial hintereinander angeordneten Artikelstabsegmente von einer Fördertrommel an die Schneidtrommel bzw. an die Fördertrommel mit der Schneideinrichtung der dritte Förderabschnitt beginnt. Dabei kann weiterhin vorgesehen sein, dass stromabwärts der Schneidtrommel bzw. der Schneideinrichtung weitere Fördertrommeln vorgesehen sind, die die geschnittenen Artikelstabsegmente zu der Zuführeinrichtung zum Zuführen von weiteren Rauchartikelkomponenten fördern.

Außerdem ist es in einer vorteilhaften Weiterbildung des Verfahrens vorgesehen, dass mittels einer stromaufwärts der wenigstens einen Fördertrommel des ersten Förderabschnitts angeordneten Überführungsvorrichtung längsaxial geförderte stabförmige Artikel, vorzugsweise von einer Strangherstellungsmaschine, an die wenigstens eine queraxial fördernde Fördertrommel des ersten Förderabschnitts übergeben werden.

Das erfindungsgemäße Verfahren zeichnet sich dadurch aus, dass bei oder während der Übergabe von zu schneidenden stabförmigen Artikeln von dem ersten Förderabschnitt an den zweiten Förderabschnitt der queraxiale Abstand zwischen den zu schneidenden stabförmigen Artikeln und damit auch die Bahngeschwindigkeit der stabförmigen Artikel geändert, d.h. vergrößert oder verkleinert, werden, wobei anschließend während der Förderung der stabförmigen Produkte (stabförmige Artikel, Artikelstabsegmente, Artikelstabsegmentstücke) im zweiten Förderabschnitt und im dritten Förderabschnitt die Bahngeschwindigkeit der stabförmigen Produkte vor der Zuführung zu einer Zuführeinrichtung zum Zuführen von (weiteren) Rauchartikelkomponenten zu den in der Förderanordnung hergestellten Artikelstabsegmentstücken konstant ist bzw. bleibt.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Figur 1: schematisch eine vereinfachte Ansicht einer Trommelmaschine gemäß einer ersten Ausgestaltung;
- Figur 2: schematisch eine Ansicht einer Fördertrommel mit zwei daran angeordneten Rückführversetztrommeln gemäß einem ersten Ausführungsbeispiel;
- Figur 3: schematisch eine Ansicht einer Fördertrommel mit zwei daran angeordneten Rückführversetztrommeln gemäß einem weiteren Ausführungsbeispiel;
- Figur 4: schematisch eine vereinfachte Ansicht einer Trommelmaschine gemäß einer weiteren Ausgestaltung;
- Figur 5: schematisch eine Ansicht einer Fördertrommel mit zwei daran angeordneten Rückführversetztrommeln gemäß einem weiteren Ausführungsbeispiel und
- Figur 6: schematisch eine Ansicht einer Fördertrommel mit zwei daran angeordneten Rückführversetztrommeln gemäß einem weiteren Ausführungsbeispiel.

Im Rahmen der Erfindung sind Merkmale, die mit "insbesondere" oder "vorzugsweise" gekennzeichnet sind, als fakultative Merkmale zu verstehen.

In den Zeichnungen sind jeweils gleiche oder gleichartige Elemente und/oder Teile mit denselben Bezugsziffern versehen, so dass von einer erneuten Vorstellung jeweils abgesehen wird.

In Figur 1 ist schematisch eine vereinfachte Darstellung einer Trommelmaschine T, wie zum Beispiel eine Filteransetzmaschine, dargestellt, mittels der stabförmige Rauchprodukte hergestellt werden. Die Trommelmaschine T weist mehrere Förderabschnitte FA1, FA2, FA3 mit Fördertrommeln auf, mittels derer stabförmige Produkte queraxial gefördert werden.

Die Trommelmaschine T weist eine Übernahmetrommel 12 auf, mittels der stabförmige Artikel mehrfacher Gebrauchslänge, wie zum Beispiel Tabakstockstäbe oder Filterstäbe, von einer schematisch bezeichneten Strangmaschine S übernommen werden. Für die Übergabe der in der Strangmaschine S längsaxial geförderten stabförmigen Artikel mehrfacher Gebrauchslänge an die Übernahmetrommel 12 ist ein (hier nicht dargestellter) Übergabeförderer, wie zum Beispiel eine sogenannte Spinne oder Einstoßtrommel, vorgesehen, so dass ausgangsseitig der Strangmaschine S die längsaxial geförderten stabförmigen Artikel in eine queraxiale Förderrichtung auf der Übernahmetrommel 12 überführt werden.

Die stabförmigen Artikel werden auf der Übernahmetrommel 12 in queraxialer Richtung in den Aufnahmemulden mit einem ersten queraxialen Abstand in einem ersten Förderabschnitt FA1 gefördert. Anschließend werden die stabförmigen Artikel von der Übernahmetrommel 12 an eine nachfolgende Fördertrommel 14 eines zweiten Förderabschnitts FA2 übergeben. Bei der Übergabe der stabförmigen Artikel von der Übernahmetrommel 12 an die Fördertrommel 14 wird der queraxiale Abstand zwischen den stabförmigen Artikeln vergrößert oder verkleinert, so dass die stabförmigen Artikel in ihrer Bahngeschwindigkeit im zweiten Förderabschnitt FA2 gegenüber ihrer Bahngeschwindigkeit im ersten Förderabschnitt FA1 abgebremst oder beschleunigt sind.

Im Anschluss daran werden die stabförmigen Artikel von der Fördertrommel 14 an eine Schneidtrommel 16 übergeben. An der Schneidtrommel 16 ist eine Schneideinrichtung in Form von mehreren Schneidmessern 18 vorgesehen, um die mehrfachlangen stabförmigen Artikel in mehrere Artikelstabsegmente zu schneiden. Die Schneideinrichtung kann hierbei ausschließlich ein oder mehrere Schneidmesser 18 aufweisen. Bei der in Figur 1 gezeigten Ausführungsform der Schneideinrichtung sind zwei Schneidmesser 18 vorgesehen, um die stabförmigen Artikel jeweils in drei gleich lange Artikelstabsegmente bzw. jeweils in Gruppen mit drei gleich langen Artikelstabsegmenten zu schneiden. Die Gruppen der Artikelstabsegmente im zweiten Förderabschnitt FA2 werden hierbei auf der Schneidtrommel 16 mit dem gleichen queraxialen Abstand gefördert wie die stabförmigen Artikel auf der Fördertrommel 14 im zweiten Förderabschnitt FA2.

Nach dem Schneiden der stabförmigen Artikel werden die Gruppen von Artikelstabsegmenten an eine nachfolgende Fördertrommel 20 übergeben. An der Fördertrommel 20 sind eine erste Rückführversetztrommel 22 und eine zweite Rückführversetztrommel 24 angeordnet, um die Artikelstabsegmente der jeweiligen Gruppen von Artikelstabsegmenten zu vereinzeln und umzuordnen, um eine Reihe von queraxial hintereinander angeordneten Artikelstabsegmenten in den Aufnahmemulden der Fördertrommel 20 zu bilden (vergleiche Figur 2 und Figur 3).

Die Artikelstabsegmente der auf der Fördertrommel 20 gebildeten Reihe von queraxial hintereinander angeordneten Artikelstabsegmenten, die vor der Übergabe an eine nachfolgende Fördertrommel 26 in den Aufnahmemulden der Fördertrommel angeordnet sind, weisen hierbei einen queraxialen Abstand zueinander auf, der einem Teil des queraxialen Abstands der stabförmigen Artikel auf den Fördertrommeln 14, 16 im zweiten Förderabschnitt FA2 entspricht. Hierbei entspricht der queraxiale Abstand der Artikelstabsegmente der gebildeten Reihe dem Produkt des queraxialen Abstands der Artikelstabsegmente im zweiten Förderabschnitt FA2 multipliziert mit dem Kehrwert der Anzahl der Artikelstabsegmente der Gruppen aus Artikelstabsegmenten. D.h. der queraxiale Abstand der vereinzelten Artikelstabsegmente der Reihe entspricht der Hälfte oder einem Drittel des queraxialen Abstands der im zweiten Förderabschnitt FA2 geförderten stabförmigen Artikel, wenn mittels eines Schneidmessers 18 bzw. mittels zweier Schneidmesser 18 die stabförmigen Artikel in zwei bzw. drei Artikelstabsegmente geschnitten werden. Die Umordnung und Bildung der Reihe von Artikelstabsegmenten auf der Fördertrommel 20 wird nachstehend anhand der Figuren 2 und 3 erläutert (siehe unten).

Die auf der Fördertrommel 20 gebildete Reihe von Artikelstabsegmenten ist derart gebildet, dass die Artikelstabsegmente in den Aufnahmemulden der Fördertrommel 20 in gestaffelter Weise, d.h. mit einem Versatz in längsaxialer Richtung, und queraxial hintereinander angeordnet sind (vergleiche Figur 2 und Figur 3).

Die Artikelstabsegmente werden von der Fördertrommel 20 an die nachfolgende Fördertrommel 26, die vorzugsweise als Schiebetrommel ausgebildet ist, übergeben. Auf der Fördertrommel 26 werden hierbei die vereinzelten Artikelstabsegmente längsaxial verschoben und ausgerichtet, so dass auf der Fördertrommel 26 die Artikelstabsegmente in einer einreihigen Reihe von queraxial hintereinander angeordneten Artikelstabsegmenten angeordnet sind. Danach werden die einreihig angeordneten Artikelstabsegmente von der Fördertrommel 26 an die nachfolgende Fördertrommel 28 im zweiten Förderabschnitt FA2 übergeben. Im zweiten Förderabschnitt FA2 werden nach der Vereinzelung und Umordnung der Artikelstabsegmente auf der Fördertrommel 20 die Artikelstabsegmente auf den Fördertrommeln 26, 28 mit dem gleichen queraxialen Abstand gefördert, der dem Produkt des queraxialen Abstands der Artikelstabsegmente im zweiten Förderabschnitt FA2 multipliziert mit dem Kehrwert der Anzahl der Artikelstabsegmente der Gruppen aus Artikelstabsegmenten entspricht.

Von der Fördertrommel 28 werden die Artikelstabsegmente an eine nachfolgende Schneidtrommel 30 übergeben, in der ein Schneidmesser 32 angeordnet ist, um die ausgerichteten, einreihig hintereinander angeordneten Artikelstabsegmente mittig zu schneiden, so dass aus den Artikelstabsegmenten jeweils zwei Artikelstabsegmentstücke gebildet werden. Nach dem Schneiden der Artikelstabsegmente in Artikelstabsegmentstücke werden die geschnittenen Gruppen von Artikelstabsegmentstücken an eine nachfolgende Fördertrommel 34 übergeben, auf der die geschnittenen Artikelstabsegmente paarweise gefördert werden und nachfolgend zu einer Zusammenstelltrommel 36 gefördert werden und an diese übergeben werden.

Die Trommelmaschine T weist eine Zuführeinrichtung Z zur Zuführung von (weiteren) stabförmigen Artikelstabsegmenten oder Produkten auf, die zu der Zusammenstelltrommel 36 gefördert werden, so dass auf der Zusammenstelltrommel 36 stabförmige Rauchprodukte, die nachfolgend mit einem Umhüllungsmaterialstreifen umhüllt werden, hergestellt werden.

Gemäß der Erfindung werden im dritten Förderabschnitt FA3 die Artikelstabsegmente sowie die Artikelstabsegmentstücke mit dem gleichen queraxialen Abstand gefördert wie die Artikelstabsegmente auf den Fördertrommeln 26, 28.

In Fig. 2 ist schematisch eine Ansicht der Fördertrommel 20 des zweiten Förderabschnitts FA2 gezeigt, an der die Rückführversetztrommeln 22, 24 angeordnet sind. Von der Schneidtrommel 16 werden die geschnittenen Gruppen von Artikelstabsegmenten 100 in die Aufnahmemulde der Fördertrommel 20 übergeben. Die Artikelstabsegmentgruppen 100 weisen jeweils drei Artikelstabsegmente 101, 102 und 103 auf, die nebeneinander in den Aufnahmemulden der Fördertrommel 20 angeordnet sind. Eine Artikelstabsegmentgruppe 100 ist schematisch rechts von der Fördertrommel 20 dargestellt.

Die Artikelstabsegmentgruppen 100 werden queraxial in Richtung der sich drehenden Rückführversetztrommeln 22 gefördert, wobei von der Rückführversetztrommel 22 das Artikelstabsegment 101 jeweils in die Aufnahmemulden der Rückführversetztrommel 22 aufgenommen wird und anschließend in eine freie Aufnahmemulde der Fördertrommel 20 hinter der Aufnahmemulde der Fördertrommel 20, in der eine Artikelstabsegmentgruppe 100 angeordnet ist, angeordnet. In der Folge werden anschließend eine um das Artikelstabsegment 101 reduzierte Gruppe mit den Artikelstabsegmenten 102, 103 und ein im queraxialen Abstand dahinter angeordnetes Artikelstabsegment 101 in Richtung der zweiten Rückführversetztrommel 24 gefördert.

Mittels der Rückführversetztrommel 24 wird von der Gruppe mit den Artikelstabsegmenten 102, 103 jeweils das Artikelstabsegment 103 in eine Aufnahmemulde aufgenommen, während das mittlere Artikelstabsegment 102 von der Gruppe auf der Fördertrommel 20 verbleibt. Bei der Rückführung des Artikelstabsegments 103 zu der Fördertrommel 20 wird das rückgeführte Artikelstabsegment 103 in eine freie Aufnahmemulde der Fördertrommel 20 bezogen auf die Förderrichtung der Artikelstabsegmente hinter dem Artikelstabsegment 101 eingebracht. Nach der Rückführung der Artikelstabsegmente 103 in die freien Aufnahmemulden der Fördertrommel 20 sind die Artikelstabsegmente 101, 102, 103 in den Aufnahmemulden der Fördertrommel 20 vereinzelt und queraxial hintereinander in gestaffelter Weise angeordnet, wobei der queraxiale Abstand zwischen den Artikelstabsegmenten 101, 102, 103 einem Drittel des queraxialen Abstands der Artikelstabsegmentgruppe 100 während ihrer Förderung auf der Schneidtrommel 16 im zweiten Förderabschnitt FA2 und während ihrer Förderung auf der Fördertrommel 20 im Bereich zwischen der Übernahme der Artikelstabsegmentgruppen 100 und der Aufnahme des Artikelstabsegments 102 mittels der Rückführfördertrommel 22 entspricht. Die Artikelstabsegmente 101, 102, 103 werden anschließend von der Fördertrommel 20 an die nachfolgende Schiebetrommel 26 bzw. Fördertrommel übergeben, auf der die längsaxial versetzten Artikelstabsegmente 101, 102, 103 längsaxial verschoben werden und ausgerichtet werden, um eine einreihige Reihe von queraxial hintereinander angeordneten Artikelstabsegmenten zu bilden.

Während der Förderung der Artikelstabsegmente 101 mittels der Rückführversetztrommel 22 und während der Förderung der Artikelstabsegmente 103 auf der Rückführversetztrommel 24 werden die Artikelstabsegmente 101, 103 in längsaxialer Richtung nicht verschoben.

Bei dem Ausführungsbeispiel in Fig. 2 der Rückführversetztrommel 22, 24 weist die erste Rückführversetztrommel 22 eine ungeradzahlige Anzahl an Aufnahmemulden für die Artikelstabsegmente 101 auf. Die zweite Rückführversetztrommel 24 weist eine geradzahlige Anzahl an Aufnahmemulden für die Artikelstabsegmente 103 auf.

In dem Ausführungsbeispiel von Fig. 2 bestehen die Artikelstabsegmentgruppen 100 aus drei Artikelstabsegmenten 101, 102, 103. Bei dem in Fig. 3 dargestellten Ausführungsbeispiel werden die stabförmigen Artikel auf der Schneidtrommel 16 mittels eines Schneidmessers 18 mittig geschnitten, so dass aus den Artikelstabsegmentgruppen 100 eine Gruppe mit zwei Artikelstabsegmenten 101, 102 gebildet wird (vgl. Fig. 3).

Mittels der Rückführversetztrommel 22 wird das Artikelstabsegment 101 von der Fördertrommel 20 übernommen und anschließend in eine freie Aufnahmemulde der Fördertrommel 20 hinter dem Artikelstabsegment 101, das auf der Fördertrommel 20 verbleibt, angeordnet. Anschließend werden die vereinzelten Artikelstabsegmente 101, 102 zu der zweiten Rückführversetztrommel 24 gefördert, wobei mittels der Rückführversetztrommel 24 die Artikelstabsegmente 102 in eine freie Aufnahmemulde der Fördertrommel 20 eingebracht wird. Nach der Rückführung des Artikelstabsegments 102 zwischen der Rückführversetztrommel 24 und der Förderung der vereinzelten Artikelstabsegmente 101, 102 zu der nachfolgenden Fördertrommel 26 werden die Artikelstabsegmente 101, 102 in queraxialer Richtung in gleichmäßigen Abständen auf der Fördertrommel 20 angeordnet. Hierbei entspricht der queraxiale Abstand der vereinzelten Artikelstabsegmente 101, 102 der Hälfte des queraxialen Abstandes der Artikelstabsegmentgruppe 100 auf der Schneidtrommel 16 und auf der Fördertrommel 20.

Die von der Fördertrommel 20 zu der Fördertrommel 26 geförderten vereinzelten Artikelstabsegmente 101, 102 sind in queraxialer Richtung hintereinander versetzt und in längsaxialer Richtung versetzt angeordnet. Auf der als Schiebetrommel ausgebildeten Fördertrommel 26 werden hierbei die längsaxial versetzten Artikelstabsegmente 101, 102 in den Aufnahmemulden ausgerichtet, so dass auf der Schiebetrommel 26 eine einreihige Reihe von den queraxial hintereinander angeordneten Artikelstabsegmenten 101, 102 gebildet wird.

In Fig. 4 ist eine weitere Ausführungsform der Trommelmaschine T gezeigt, die gegenüber dem Ausführungsbeispiel in Fig. 1 dahingehend modifiziert ist, dass diese Ausführungsform keine Schiebetrommel 26 und Fördertrommel 28 im zweiten Förderabschnitt FA2 (vgl. Fig. 1) aufweist. Bei dieser Ausgestaltung der Trommelmaschine T erfolgt die Bildung einer einreihigen Reihe von queraxial hintereinander angeordneten und in den Aufnahmemulden der Fördertrommel 20 vereinzelten Artikelstabsegmenten auf der Fördertrommel 20 mittels der Rückführversetztrommeln 22, 24. Ansonsten sind die Förderprozesse auf den Fördertrommeln der Förderabschnitte FA1, FA2, FA3 wie im Ausführungsbeispiel in Fig. 1 entsprechend gleich.

Nachfolgend wird die Bildung von einer einreihigen Reihe von Artikelstabsegmenten auf der Fördertrommel 20 anhand der Ausführungsformen in Fig. 5 und 6 erläutert.

In Fig. 5 ist schematisch eine Ansicht der Fördertrommel 20 mit den daran angeordneten Rückführversetztrommeln 22, 24 dargestellt. Dieses Ausführungsbeispiel entspricht im Wesentlichen dem Ausführungsbeispiel in Fig. 2 mit dem Unterschied, dass auf der ersten Rückführversetztrommel 22 die Artikelstabsegmente 101 in längsaxialer Richtung verschoben werden, so dass die rückgeförderten Artikelstabsegmente 101 in queraxialer Richtung direkt hinter dem Artikelstabsegment 102 in den Aufnahmemulden der Fördertrommeln angeordnet wird. Dies ist schematisch unterhalb der Fördertrommel 20 dargestellt.

Bei der Weiterförderung der Artikelstabsegmente 102, 103 sowie 101 auf der Fördertrommel 20 wird mittels der Rückführversetztrommel 24 das jeweilige Artikelstabsegment 103 in den Aufnahmemulden der Rückführfördertrommel 24 aufgenommen und während der Rückführung zur Fördertrommel 20 in längsaxialer Richtung verschoben und in eine freie Aufnahmemulde der Fördertrommel 20 angeordnet, so dass nach der Rückführung der vereinzelten Artikelstabsegmente 103 zur Fördertrommel 20 die Artikelstabsegmente 101, 102, 103 hintereinander in einer einreihigen Reihe angeordnet sind. Anschließend werden die einreihig hintereinander angeordneten, vereinzelten Artikelstabsegmente 101, 102, 103 an die nachfolgende Schneidtrommel 30 übergeben, so dass durch einen mittigen Schnitt durch die Artikelstabsegmente 101, 102, 103 aus den Artikelstabsegmenten Artikelstabsegmentstücke geschnitten werden.

Bei dem Ausführungsbeispiel in Fig. 6 besteht der Unterschied zu dem Ausführungsbeispiel in Fig. 3 darin, dass die Artikelstabsegmente 101 sowie die Artikelstabsegmente 102 auf den jeweiligen Rückführversetztrommeln 22 bzw. 24 in längsaxialer Richtung während ihrer Förderung auf den Rückführversetztrommeln 22 bzw. 24 verschoben werden, so dass nach der Rückführung der jeweiligen Artikelstabsegmente 101, 102 diese mittig in Bezug auf die Schnittebenen des Schneidmessers 32 an der Schneidtrommel 30 ausgerichtet sind. Darüber hinaus ist der queraxiale Abstand zwischen den Artikelstabsegmenten 101, 102 vor der Übergabe der einreihig hintereinander angeordneten Artikelstabsegmente 101, 102 an die Schneidtrommel 30 äquidistant. Bei dem Ausführungsbeispiel in Fig. 3 und in Fig. 6 weisen die Rückführversetztrommeln 22, 24 jeweils eine ungeradzahlige Anzahl an Aufnahmemulden für Artikelstabsegmente 101, 102 auf.

### Bezugszeichenliste

- 12: Übernahmetrommel
- 14: Fördertrommel
- 16: Schneidtrommel
- 18: Schneidmesser
- 20: Fördertrommel
- 22: Rückführversetztrommel
- 24: Rückführversetztrommel
- 26: Fördertrommel
- 28: Fördertrommel
- 30: Schneidtrommel
- 32: Schneidmesser
- 34: Fördertrommel
- 36: Zusammenstelltrommel
- 100: Artikelstabsegmentgruppe
- 101, 102, 103: Artikelstabsegment
- FA1: erster Förderabschnitt
- FA2: zweiter Förderabschnitt
- FA3: dritter Förderabschnitt
- S: Strangmaschine
- T: Trommelmaschine
- Z: Zuführeinrichtung

## Patentansprüche

1. Verfahren zum Herstellen von stabförmigen Rauchprodukten an einer Trommelmaschine (T) der Tabak verarbeitenden Industrie, wobei stabförmige Artikel der Tabak verarbeitenden Industrie in Aufnahmemulden von rotierenden Fördertrommeln (12, 14, 16, 20, 22, 24, 26, 28, 30, 34) einer Förderanordnung zum queraxialen Fördern von stabförmigen Artikeln queraxial hintereinander angeordnet werden und durch Rotation der Fördertrommel in queraxialer Förderrichtung gefördert werden, und wobei die stabförmigen Artikel im jeweiligen Übergabebereich zwischen zwei Fördertrommeln von einer Artikel abgebenden Fördertrommel an eine Artikel aufnehmende Fördertrommel übergeben werden, wobei die stabförmigen Artikel in einem ersten Förderabschnitt (FA1) auf wenigstens einer Fördertrommel (12) queraxial mit einem ersten konstanten queraxialen Abstand zwischen den stabförmigen Artikeln gefördert werden, wobei die im ersten Förderabschnitt (FA1) queraxial geförderten stabförmigen Artikel anschließend in einem mit einer ersten Schneideinrichtung (18) ausgebildeten zweiten Förderabschnitt (FA2) gefördert werden, wobei bei oder nach der Übergabe der stabförmigen Artikel von dem ersten Förderabschnitt (FA1) an den zweiten Förderabschnitt (FA2) der queraxiale Abstand zwischen den stabförmigen Artikeln vergrößert oder verkleinert wird, wobei im zweiten Förderabschnitt (FA2) die stabförmigen Artikel mittels der ersten Schneideinrichtung (18) des zweiten Förderabschnitts (FA2) in mehrere, insbesondere zwei oder drei, Artikelstabsegmente (101, 102, 103) geschnitten werden und nach dem Schneiden der stabförmigen Artikel in Artikelstabsegmente (101, 102, 103) die Artikelstabsegmente (101, 102, 103) im zweiten Förderabschnitt (FA2) zu einer, vorzugsweise einreihigen, Reihe von queraxial hintereinander angeordneten Artikelstabsegmenten (101, 102, 103) gebildet werden, wobei der queraxiale konstante Abstand der Artikelstabsegmente (101, 102, 103) der gebildeten Reihe von Artikelstabsegmenten (101, 102, 103) einem Teil oder Bruchteil des queraxialen Abstands der im zweiten Förderabschnitt (FA2) geförderten stabförmigen Artikel entspricht, wobei der queraxiale Abstand der Artikelstabsegmente (101, 102, 103) der gebildeten Reihe im zweiten Förderabschnitt (FA2) bestimmt ist durch das Produkt des queraxialen Abstands der stabförmigen Artikel im zweiten Förderabschnitt (FA2) multipliziert mit dem Kehrwert der Anzahl der aus den stabförmigen Artikeln jeweils geschnittenen Artikelstabsegmente (101, 102, 103), und wobei anschließend die, vorzugsweise einreihig, queraxial hintereinander angeordneten Artikelstabsegmente (101, 102, 103) vom zweiten Förderabschnitt (FA2) an einen dritten mit einer zweiten Schneideinrichtung (32) ausgebildeten Förderabschnitt (FA3) übergeben werden, wobei im dritten Förderabschnitt (FA3) die Artikelstabsegmente (101, 102, 103) jeweils in mehrere, insbesondere zwei, Artikelstabsegmentstücke, vorzugsweise mittig, geschnitten werden, wobei im dritten Förderabschnitt (FA3) die Artikelstabsegmente (101, 102, 103) und die Artikelstabsegmentstücke mit einem konstanten queraxialen Abstand gefördert werden, der dem queraxialen Abstand der Artikelstabsegmente (101, 102, 103) der gebildeten, vorzugsweise einreihigen, Reihe von Artikelstabsegmenten (101, 102, 103) im zweiten Förderabschnitt (FA2) entspricht, und anschließend die Artikelstabsegmentstücke mit demselben konstanten queraxialen Abstand zu einer Zuführeinrichtung (Z) zum Zuführen von Rauchartikelkomponenten zu den von den Fördertrommeln geförderten Artikelstabsegmentstücken gefördert werden.

2. Verfahren nach Anspruch 1, **dadurch gekennzeichnet, dass** im zweiten Förderabschnitt (FA2) die stabförmigen Artikel jeweils in drei Artikelstabsegmente (101, 102, 103) geschnitten werden und die queraxial hintereinander angeordneten Artikelstabsegmente (101, 102, 103) der gebildeten Reihe mit einem queraxialen Abstand gefördert werden, der einem Drittel des queraxialen Abstands der im zweiten Förderabschnitt (FA2) geförderten stabförmigen Artikel vor dem Schneiden durch die erste Schneideinrichtung (18) des zweiten Förderabschnitts (FA2) entspricht, oder im zweiten Förderabschnitt (FA2) die stabförmigen Artikel jeweils in zwei Artikelstabsegmente (101, 102, 103) geschnitten werden und die queraxial hintereinander angeordneten Artikelstabsegmente (101, 102, 103) der gebildeten Reihe mit einem queraxialen Abstand gefördert werden, der der Hälfte des queraxialen Abstands der im zweiten Förderabschnitt (FA2) geförderten stabförmigen Artikel vor dem Schneiden durch die erste Schneideinrichtung (18) des zweiten Förderabschnitts (FA2) entspricht.

3. Verfahren nach Anspruch 1 oder 2, **dadurch gekennzeichnet, dass** im zweiten Förderabschnitt (FA2) die stabförmigen Artikel auf einer Schneidtrommel (16) mittels der ersten Schneideinrichtung (18) jeweils in Gruppen von Artikelstabsegmenten (101, 102, 103) geschnitten werden, wobei die Gruppen von Artikelstabsegmenten (101, 102, 103) auf der Schneidtrommel (16) des zweiten Förderabschnitts (FA2) mit dem gleichen queraxialen Abstand, der dem queraxialen Abstand der stabförmigen Artikel vor dem Schneiden entspricht, gefördert werden und anschließend die Gruppen von Artikelstabsegmenten (101, 102, 103) an eine nachfolgende Fördertrommel (20) des zweiten Förderabschnitts (FA2) übergeben werden, wobei bezogen auf die Förderrichtung der Artikelstabsegmente (101, 102, 103) an der Fördertrommel (20) eine erste Rückführversetztrommel (22) und eine zweite Rückführversetztrommel (24) angeordnet sind, wobei bezogen auf die Förderrichtung der Gruppen (100) von Artikelstabsegmenten (101, 102, 103) von der Fördertrommel (20) an die erste Rückführversetztrommel (22) jeweils ein erstes Artikelstabsegment (101) der Gruppe (100) von Artikelstabsegmenten (101, 102, 103) übergeben wird und das jeweils von der ersten Rückführversetztrommel (22) zur Fördertrommel (20) zurückgeführte Artikelstabsegment (101) in eine freie Aufnahmemulde der Fördertrommel (20) abgegeben wird und anschließend von der Fördertrommel (20) an die zweite Rückführversetztrommel (24) jeweils ein zweites Artikelstabsegment (101, 102) der Gruppe (100) von Artikelstabsegmenten (101, 102, 103) übergeben wird und das jeweils von der zweiten Rückführversetztrommel (24) zur Fördertrommel (20) zurückgeförderte Artikelstabsegment 103, 102) in eine freie Aufnahmemulde der Fördertrommel (20) übergeben wird, wobei nach der Anordnung der von der ersten Rückführversetztrommel (22) und der zweiten Rückführversetztrommel (24) geförderten Artikelstabsegmente (101, 102, 103) in freie Aufnahmemulden der Fördertrommel (20) die Artikelstabsegmente (101, 102, 103) auf der Fördertrommel (20) vereinzelt und bezogen auf die Förderrichtung queraxial hintereinander und im gleichen queraxialen Abstand in den Aufnahmemulden der Fördertrommel (20) angeordnet sind, wobei der queraxiale konstante Abstand der Artikelstabsegmente (101, 102, 103) der queraxial hintereinander angeordneten Artikelstabsegmente (101, 102, 103) dem Teil oder Bruchteil des queraxialen Abstands der im zweiten Förderabschnitt (FA2) geförderten stabförmigen Artikel entspricht.

4. Verfahren nach Anspruch 3, **dadurch gekennzeichnet, dass** die vereinzelten und queraxial hintereinander angeordneten Artikelstabsegmente (101, 102, 103) von der Fördertrommel (20) nachfolgend an eine Schiebetrommel (26) des zweiten Förderabschnitts (FA2) übergeben werden und die Artikelstabsegmente (101, 102, 103) auf der Schiebetrommel (26) verschoben werden und derart ausgerichtet werden, dass eine einreihige Reihe von queraxial hintereinander angeordneten Artikelstabsegmenten (101, 102, 103) auf der Schiebetrommel (26) gebildet wird oder ist.

5. Verfahren nach Anspruch 3, **dadurch gekennzeichnet, dass** die Artikelstabsegmente (101, 102, 103) während ihrer Förderung auf der ersten Rückführversetztrommel (22) längsaxial verschoben werden und die Artikelstabsegmente (101, 102, 103) während ihrer Förderung auf der zweiten Rückführversetztrommel (24) längsaxial verschoben werden und nach Rückführung der längsaxial verschobenen Artikelstabsegmente (101, 102, 103) von der ersten Rückführversetztrommel (22) und von der zweiten Rückführversetztrommel (24) die vereinzelten Artikelstabsegmente (101, 102, 103) auf der Fördertrommel (20) in einer einzigen Reihe queraxial hintereinander in den Aufnahmemulden der Fördertrommel (20) ausgerichtet oder angeordnet sind.

6. Verfahren nach einem der Ansprüche 3 bis 5, **dadurch gekennzeichnet, dass** bei der Förderung von Gruppen (100) mit jeweils drei Artikelstabsegmenten (101, 102, 103) eine der beiden Rückführversetztrommeln (22, 24) eine Anzahl an Aufnahmemulden für die Artikelstabsegmente (101, 102, 103) aufweist, die der Summe von einem ganzzahligen Vielfachen von 3 und der Zahl 1 (3×n + 1; n = 1, 2, 3, ...) entspricht, und die andere der beiden Rückführversetztrommeln (22, 24) eine Anzahl an Aufnahmemulden für die Artikelstabsegmente (101, 102, 103) aufweist, die der Differenz von einem ganzzahligen Vielfachen von 3 und der Zahl 1 (3×m - 1; m = 1, 2, 3, ...) entspricht, oder dass bei der Förderung von Gruppen (100) mit jeweils zwei Artikelstabsegmenten (101, 102) die erste Rückführversetztrommel (22) eine ungerade Anzahl an Aufnahmemulden für die Artikelstabsegmente (101, 102, 103) und die zweite Rückführversetztrommel (24) eine ungerade Anzahl an Aufnahmemulden für die Artikelstabsegmente (101, 102, 103) aufweisen.

7. Verfahren nach einem der Ansprüche 1 bis 6, **dadurch gekennzeichnet, dass** einreihig queraxial hintereinander angeordnete Artikelstabsegmente (101, 102, 103) im zweiten Förderabschnitt (FA2) und/oder einreihig queraxial hintereinander angeordnete Artikelstabsegmente (101, 102, 103) im dritten Förderabschnitt (FA3) mittig in Bezug auf die Schneidebene der, vorzugsweise ausschließlich einen, Schneideinrichtung (32), insbesondere Schneidmesser (32), im dritten Förderabschnitt (FA3) ausgerichtet werden oder sind.

8. Verfahren nach einem der Ansprüche 1 bis 7, **dadurch gekennzeichnet, dass** mittels einer stromaufwärts der wenigstens einen Fördertrommel (12) des ersten Förderabschnitts (FA1) angeordneten Überführungsvorrichtung längsaxial geförderte stabförmige Artikel, vorzugsweise von einer Strangherstellungsmaschine (S), an die wenigstens eine queraxial fördernde Fördertrommel (12) des ersten Förderabschnitts (FA1) übergeben werden.

## Claims

1. A method for producing rod-shaped smoking products on a drum machine (T) of the tobacco processing industry, wherein rod-shaped articles of the tobacco processing industry are arranged transversely axially behind one another in receiving troughs of rotating conveyor drums (12, 14, 16, 20, 22, 24, 26, 28, 30, 34) of a conveying arrangement for the transverse-axial conveyance of rod-shaped articles and are conveyed by rotating the conveyor drum in the transverse-axial conveying direction, and wherein the rod-shaped articles are transferred in the respective transfer region between two conveyor drums from an article-dispensing conveyor drum to an article-receiving conveyor drum, wherein the rod-shaped articles are conveyed in a first conveying section (FA1) on at least one conveyor drum (12) transversely axially with a first constant transverse-axial distance between the rod-shaped articles, wherein the rod-shaped articles conveyed transversely axially in the first conveying section (FA1) are subsequently conveyed in a second conveying section (FA2) configured with a first cutting device (18), wherein, during or following the transfer of the rod-shaped articles from the first conveying section (FA1) to the second conveying section (FA2), the transverse-axial distance between the rod-shaped articles is enlarged or reduced, wherein, in the second conveying section (FA2), the rod-shaped articles are cut by means of the first cutting device (18) of the second conveying section (FA2) into multiple, in particular two or three, article rod segments (101, 102, 103) and, following the cutting of the rod-shaped articles into article rod segments (101, 102, 103), the article rod segments (101, 102, 103) in the second conveying section (FA2) are formed into a sequence, preferably in a single row, of article rod segments (101, 102, 103) arranged transversely axially behind one another, wherein the transverse-axial constant distance of the article rod segments (101, 102, 103) of the sequence formed of article rod segments (101, 102, 103) corresponds to a part or fraction of the transverse-axial distance of the rod-shaped articles conveyed in the second conveying section (FA2), wherein the transverse-axial distance of the article rod segments (101, 102, 103) of the sequence formed in the second conveying section (FA2) is determined by the product of the transverse-axial distance of the rod-shaped articles in the second conveying section (FA2), multiplied by the inverse of the number of the article rod segments (101, 102, 103) cut in each case from the rod-shaped articles, and wherein the article rod segments (101, 102, 103), arranged transversely axially behind one another, preferably in a single row, are subsequently transferred from the second conveying section (FA2) to a third conveying section (FA3) configured with a second cutting device (32), wherein, in the third conveying section (FA3), the article rod segments (101, 102, 103) are each cut, preferably centrally, into multiple, in particular two, article rod segment pieces, wherein, in the third conveying section (FA3), the article rod segments (101, 102, 103) and the article rod segment pieces are conveyed with a constant transverse-axial distance which corresponds to the transverse-axial distance of the article rod segments (101, 102, 103) of the sequence of article rod segments (101, 102, 103) formed, preferably in a single row, in the second conveying section (FA2), and the article rod segment pieces are subsequently conveyed with the same constant transverse-axial distance to a feed device (Z) for feeding smoking article components to the article rod segment pieces conveyed by the conveyor drums.

2. The method according to Claim 1, **characterized in that**, in the second conveying section (FA2), the rod-shaped articles are each cut into three article rod segments (101, 102, 103) and the article rod segments (101, 102, 103) arranged transversely axially behind one another of the sequence formed are conveyed with a transverse-axial distance which corresponds to a third of the transverse-axial distance of the rod-shaped articles conveyed in the second conveying section (FA2) prior to the cutting by the first cutting device (18) of the second conveying section (FA2), or the rod-shaped articles are each cut into two article rod segments (101, 102, 103) in the second conveying section (FA2), and the article rod segments (101, 102, 103) arranged transversely axially behind one another of the sequence formed are conveyed with a transverse-axial distance which corresponds to half the transverse-axial distance of the rod-shaped articles conveyed in the second conveying section (FA2) prior to the cutting by the first cutting device (18) of the second conveying section (FA2).

3. The method according to Claim 1 or 2, **characterized in that**, in the second conveying section (FA2), the rod-shaped articles are each cut on a cutting drum (16) into groups of article rod segments (101, 102, 103) by means of the first cutting device (18), wherein the groups of article rod segments (101, 102, 103) are conveyed on the cutting drum (16) of the second conveying section (FA2) with the same transverse-axial distance which corresponds to the transverse-axial distance of the rod-shaped articles prior to the cutting, and the groups of article rod segments (101, 102, 103) are subsequently transferred to a following conveyor drum (20) of the second conveying section (FA2), wherein, based on the conveying direction of the article rod segments (101, 102, 103) on the conveyor drum (20), a first return transfer drum (22) and a second return transfer drum (24) are arranged, wherein, based on the conveying direction of the groups (100) of article rod segments (101, 102, 103) from the conveyor drum (20) to the first return transfer drum (22), a first article rod segment (101) of the group (100) of article rod segments (101, 102, 103) is transferred in each case and the article rod segment (101) returned in each case from the first return transfer drum (22) to the conveyor drum (20) is discharged into a free receiving trough of the conveyor drum (20), and a second article rod segment (101, 102) of the group (100) of article rod segments (101, 102, 103) is in each case subsequently transferred from the conveyor drum (20) to the second return transfer drum (24) and the article rod segment (103, 102) conveyed back in each case from the second return transfer drum (24) to the conveyor drum (20) is transferred into a free receiving trough of the conveyor drum (20), wherein, following the arrangement of the article rod segments (101, 102, 103) conveyed from the first return transfer drum (22) and the second return transfer drum (24) into free receiving troughs of the conveyor drum (20), the article rod segments (101, 102, 103) are arranged in a scattered manner on the conveyor drum (20) and, based on the conveying direction, transversely axially behind one another and at the same transverse-axial distance in the receiving troughs of the conveyor drum (20), wherein the transverse-axial constant distance of the article rod segments (101, 102, 103) of the article rod segments (101, 102, 103) arranged transversely axially behind one another corresponds to the part or fraction of the transverse-axial distance of the rod-shaped articles conveyed in the second conveying section (FA2).

4. The method according to Claim 3, **characterized in that** the scattered article rod segments (101, 102, 103) arranged transversely axially behind one another are subsequently transferred from the conveying drum (20) to a shifting drum (26) of the second conveying section (FA2) and the article rod segments (101, 102, 103) are displaced on the shifting drum (26) and are aligned in such a way that a sequence of article rod segments (101, 102, 103) arranged transversely axially behind one another in a single row will be or is formed on the shifting drum (26).

5. The method according to Claim 3, **characterized in that** the article rod segments (101, 102, 103) are displaced longitudinally axially during their conveyance on the first return transfer drum (22) and the article rod segments (101, 102, 103) are displaced longitudinally axially during their conveyance on the second return transfer drum (24) and, following the return of the longitudinally axially displaced article rod segments (101, 102, 103) from the first return transfer drum (22) and from the second return transfer drum (24), the scattered article rod segments (101, 102, 103) are aligned or arranged on the conveyor drum (20) in a single row transversely axially behind one another in the receiving troughs of the conveyor drum (20).

6. The method according to any one of Claims 3 to 5, **characterized in that** during the conveyance of groups (100) each having three article rod segments (101, 102, 103) one of the two return transfer drums (22, 24) has a number of receiving troughs for the article rod segments (101, 102, 103), which corresponds to the sum of an integer multiple of 3 and the number 1 (3×n + 1; n = 1, 2, 3, ...), and the other of the two return transfer drums (22, 24) has a number of receiving troughs for the article rod segments (101, 102, 103), which corresponds to the difference of an integer multiple of 3 and the number 1 (3×m - 1; m = 1, 2, 3, ...), or that, during the conveyance of groups (100) each having two article rod segments (101, 102), the first return transfer drum (22) has an odd number of receiving troughs for the article rod segments (101, 102, 103) and the second return transfer drum (24) has an odd number of receiving troughs for the article rod segments (101, 102, 103).

7. The method according to any one of Claims 1 to 6, **characterized in that** article rod segments (101, 102, 103) arranged transversely axially behind one another in a single row in the second conveying section (FA2) and/or article rod segments (101, 102, 103) arranged transversely axially behind one another in a single row in the third conveying section (FA3) will be or are aligned centrally with respect to the cutting plane of the, preferably exclusively one, cutting device (32), in particular knife (32), in the third conveying section (FA3).

8. The method according to any one of Claims 1 to 7, **characterized in that** rod-shaped articles conveyed longitudinally axially by means of a delivery device arranged upstream of the at least one conveyor drum (12) of the first conveying section (FA1), are transferred, preferably from a rod making machine (S), to the at least one transversely axially conveying conveyor drum (12) of the first conveying section (FA1).

## Revendications

1. Procédé de fabrication de produits à fumer en forme de tige sur une machine à tambour (T) de l'industrie de transformation du tabac, dans lequel des articles en forme de tige de l'industrie de transformation du tabac sont disposés les uns derrière les autres dans des cavités de réception de tambours de transport rotatifs (12, 14, 16, 20, 22, 24, 26, 28, 30, 34) d'un dispositif de transport pour le transport transversal d'articles en forme de tige et sont transportés par rotation du tambour de transport dans une direction de transport d'axe transversal, et les articles en forme de tige étant transférés, dans une zone de transfert respective entre deux tambours de transport, d'un tambour de transport délivrant des articles à un tambour de transport recevant des articles, les articles en forme de tige étant, dans une première section de transport (FA1), transportés transversalement sur au moins un tambour de transport (12) avec un premier espacement transversal constant entre les articles en forme de tige, les articles en forme de tige transportés transversalement dans la première section de transport (FA1) étant ensuite transportés dans une deuxième section de transport (FA2) conçue avec un premier dispositif de coupe (18), l'espacement transversal entre les articles en forme de tige étant augmenté ou diminué lors du transfert des articles en forme de tige de la première section de transport (FA1) à la deuxième section de transport (FA2) ou après ce transfert ; dans la deuxième section de transport (FA2), les articles en forme de tige sont coupés en plusieurs, en particulier deux ou trois, segments de tige d'articles (101, 102, 103) au moyen du premier dispositif de coupe (18) de la deuxième section de transport (FA2) et, après la coupe des articles en forme de tige en segments de tige d'articles (101, 102, 103), les segments de tige d'articles (101, 102, 103) sont assemblés dans la deuxième section de transport (FA2) en une rangée, de préférence une seule rangée, de segments de tige d'articles (101, 102, 103) disposés les uns derrière les autres dans la direction transversale, l'espacement transversal constant des segments de tige d'articles (101, 102, 103) de la rangée formée de segments de tige d'articles (101, 102, 103) correspondant à une partie ou à une fraction de l'espacement transversal des articles en forme de tige transportés dans la deuxième section de transport (FA2), l'espacement transversal des segments de tige d'articles (101, 102, 103) de la rangée formée dans la deuxième section de transport (FA2) étant déterminé par le produit de l'espacement transversal des articles en forme de tige dans la deuxième section de transport (FA2) multiplié par l'inverse du nombre de segments de tige d'articles (101, 102, 103) respectivement découpés à partir des articles en forme de tige, et, ensuite, les segments de tige d'articles (101, 102, 103), de préférence disposés transversalement sur une seule rangée, les uns derrière les autres, sont transférés de la deuxième section de transport (FA2) à une troisième section de transport (FA3) conçue avec un deuxième dispositif de coupe (32), les segments de tige d'article (101, 102, 103) étant chacun coupés dans la troisième section de transport (FA3) en plusieurs, en particulier deux, morceaux de segment de tige d'article, de préférence au centre, les segments de tige d'article (101, 102, 103) et les morceaux de segment de tige d'article étant transportés dans la troisième section de transport (FA3) avec un espacement transversal constant, qui correspond à l'espacement transversal des segments de tige d'article (101, 102, 103) de la rangée formée, de préférence une seule rangée, de segments de tige d'article (101, 102, 103) dans la deuxième section de transport (FA2), et ensuite les morceaux de segment de tige d'article sont transportés avec le même espacement transversal constant vers un dispositif d'alimentation (Z) pour alimenter en composants d'article à fumer les morceaux de segment de tige d'article transportés par les tambours de transport.

2. Procédé selon la revendication 1, **caractérisé en ce que**, dans la deuxième section de transport (FA2), les articles en forme de tige sont chacun coupés en trois segments de tige d'article (101, 102, 103) et les segments de tige d'article (101, 102, 103) de la rangée formée, disposés transversalement les uns derrière les autres, sont transportés avec un espacement transversal qui correspond à un tiers de l'espacement transversal des articles en forme de tige transportés dans la deuxième section de transport (FA2) avant d'être coupés au moyen du premier dispositif de coupe (18) de la deuxième section de transport (FA2), ou, dans la deuxième section de transport (FA2), les articles en forme de tige sont chacun coupés en deux segments de tige d'articles (101, 102, 103) et les segments de tige d'articles (101, 102, 103) de la rangée formée, disposés transversalement l'un derrière l'autre, sont transportés avec un espacement transversal qui correspond à la moitié de l'espacement transversal des articles en forme de tige transportés dans la deuxième section de transport (FA2) avant la coupe par le premier dispositif de coupe (18) de la deuxième section de transport (FA2).

3. Procédé selon la revendication 1 ou la revendication 2, **caractérisé en ce que**, dans la deuxième section de transport (FA2), les articles en forme de tige sont chacun coupés en groupes de segments de tige d'article (101, 102, 103) sur un tambour de coupe (16) au moyen du premier dispositif de coupe (18), les groupes de segments de tige d'article (101, 102, 103) étant transportés sur le tambour de coupe (16) de la deuxième section de transport (FA2) avec le même espacement transversal, qui correspond à l'espacement transversal des articles en forme de tige avant la coupe, et les groupes de segments de tige d'article (101, 102, 103) sont ensuite transférés sur un tambour de transport (20) suivant de la deuxième section de transport (FA2), un premier tambour décalé de retour (22) et un deuxième tambour décalé de retour (24) étant agencés au niveau du tambour de transport (20) par rapport à la direction de transport des segments de tige d'article (101, 102, 103), un premier segment de tige d'article (101) du groupe (100) de segments de tige d'article (101, 102, 103) étant respectivement transféré du tambour de transport (20) au premier tambour décalé de retour (22) par rapport à la direction de transport des groupes (100) de segments de tige d'article (101, 102, 103), 103), et chaque segment de tige d'article (101) renvoyé du premier tambour décalé de retour (22) au tambour de transport (20) est déposé dans une cavité de réception libre du tambour de transport (20), et ensuite chaque deuxième segment de tige d'article (101, 102) du groupe (100) de segments de tige d'article (101, 102, 103) est transféré du tambour de transport (20) au deuxième tambour décalé de retour (24), et chaque segment de tige d'article (103, 102) renvoyé par le deuxième tambour décalé de retour (24) au tambour de transport (20) est transféré dans une cavité de réception libre du tambour de transport (20) ; après la disposition des segments de tige d'article (101, 102, 103) transportés par le premier tambour décalé de retour (22) et le deuxième tambour décalé de retour (24) dans des cavités de réception libres du tambour de transport (20), les segments de tige d'article (101, 102, 103) sont disposés sur le tambour de transport (20) de manière individuelle et, par rapport à la direction de transport, transversalement les uns derrière les autres et avec le même espacement transversal dans les cavités de réception du tambour de transport (20) ; l'espacement transversal constant des segments de tige d'articles (101, 102, 103) des segments de tige d'articles (101, 102, 103) disposés les uns derrière les autres dans la direction transversale correspond à la partie ou à la fraction de l'espacement transversal des articles en forme de tige transportés dans la deuxième section de transport (FA2).

4. Procédé selon la revendication 3, **caractérisé en ce que** les segments d'article en forme de tige (101, 102, 103) séparés et disposés transversalement les uns derrière les autres sont transférés du tambour de transport (20) à un tambour coulissant (26) suivant de la deuxième section de transport (FA2) et les segments d'article en forme de tige (101, 102, 103) sont déplacés sur le tambour coulissant (26) et sont orientés de telle sorte qu'une rangée unique de segments de tiges d'articles (101, 102, 103) disposés transversalement les uns derrière les autres est ou sera formée sur le tambour coulissant (26).

5. Procédé selon la revendication 3, **caractérisé en ce que** les segments de tige d'article (101, 102, 103) sont déplacés longitudinalement pendant leur transport sur le premier tambour décalé de retour (22) et les segments de tige d'article (101, 102, 103) sont déplacés longitudinalement pendant leur transport sur le deuxième tambour décalé de retour (24) et, après le retour des segments de tige d'article (101, 102, 103) déplacés longitudinalement du premier tambour décalé de retour (22) et du deuxième tambour décalé de retour (24), les segments de tige d'articles individualisés (101, 102, 103) sont alignés ou disposés sur le tambour de transport (20) en une seule rangée, transversalement les uns derrière les autres, dans les cavités de réception du tambour de transport (20).

6. Procédé selon l'une des revendications 3 à 5, **caractérisé en ce que**, lors du transport de groupes (100) comprenant chacun trois segments de tiges d'articles (101, 102, 103), l'un des deux tambours décalés de retour (22, 24) présente un nombre de cavités de réception pour les segments de tiges d'articles (101, 102, 103) qui est égal à la somme d'un multiple entier de 3 et du nombre 1 (3×n + 1 ; n = 1, 2, 3,.... ), et l'autre des deux tambours décalés de retour (22, 24) présente un nombre de cavités de réception pour les segments de tige d'article (101, 102, 103) qui correspond à la différence entre un multiple entier de 3 et le nombre 1 (3×m - 1 ; m = 1, 2, 3, ...), ou **en ce que**, lors du transport de groupes (100) comportant chacun deux segments de tige d'article (101, 102), le premier tambour décalé de retour (22) présente un nombre impair de cavités de réception pour les segments de tige d'article (101, 102, 103) et le deuxième tambour décalé de retour (24) présente un nombre impair de cavités de réception pour les segments de tige d'article (101, 102, 103).

7. Procédé selon l'une des revendications 1 à 6, **caractérisé en ce que** des segments de tiges d'articles (101, 102, 103) disposés en une rangée transversalement les uns derrière les autres dans la deuxième section de transport (FA2) et/ou des segments de tiges d'articles (101, 102, 103) disposés en une rangée transversalement les uns derrière les autres dans la troisième section de transport (FA3) sont ou seront orientés au centre par rapport au plan de coupe du dispositif de coupe (32), de préférence exclusivement une lame de coupe (32), en particulier des lames de coupe (32), dans la troisième section de transport (FA3).

8. Procédé selon l'une des revendications 1 à 7, **caractérisé en ce que**, au moyen d'un dispositif de transfert disposé en amont dudit au moins un tambour de transport (12) de la première section de transport (FA1), des articles en forme de tige transportés selon l'axe longitudinal, de préférence par une machine de fabrication de tige (S), sont transférés audit au moins un tambour de transport (12) de la première section de transport (FA1) transportant selon l'axe transversal.
